# FASCICULE DE BREVET EUROPEEN

(11) **EP 1 574 717 B1**
(45) Date de publication et mention de la délivrance du brevet: **30.11.2016**
(21) Numéro de dépôt: 05290481.0
(22) Date de dépôt: 03.03.2005
(51) Int. Cl.: F04D 29/42

(54) **Pompe**
Pumpe
Pump

(30) Priorité: 03.03.2004 FR 0402213
(43) Date de publication de la demande: 14.09.2005
(73) Titulaire: Etablissements MAGYAR, 21000 Dijon (FR)
(72) Inventeur: Magyar, Georges, 21000 Dijon (FR)
(74) Mandataire: Cabinet Camus Lebkiri

(56) Documents cités:
- DE-A- 10 043 668
- DE-U- 20 313 360
- GB-A- 852 580
- US-A1- 2004 022 647

## Description

La présente invention concerne le domaine du nettoyage de pompes de liquides, par exemple alimentaires, comme plus particulièrement du lait. De telles pompes sont connues de l'état de la technique, notamment par les brevets allemands DE10043668 ou DE20313360, ou encore la demande de brevet américain US2004/011647 ou le brevet anglais GB852580.

Ainsi le document DE10043668 décrit un système de pompage à liquide qui comprend une enveloppe connectée à un tuyau à pression. L'enveloppe agit comme un filtre qui encapsule un élément de pompage qui est connecté au tuyau à pression. Un orifice d'aspiration réalisé dans l'enveloppe du système de pompage est connecté au deuxième élément de pompage.

Le document DE20313360 décrit également une pompe à liquide qui comporte un carter, un raccord d'aspiration auquel est associé une zone d'aspiration située sur une partie de carter, ladite zone d'aspiration étant pourvue de fentes traversantes, un raccord de pression se trouvant en communication fluidique avec le raccord d'aspiration par l'intermédiaire d'un dispositif de pompage placé dans le carter, un moteur destiné à entraîner le dispositif de pompage et un dispositif de commande destiné à commander le dispositif de pompage et le moteur. Le raccord d'aspiration est associé en outre à un tube d'aspiration qui est monté mobile par rapport au raccord d'aspiration de manière telle qu'un volume d'aspiration du raccord d'aspiration peut être réparti sur le tube d'aspiration et la zone d'aspiration.

L'invention a pour but de munir des pompes à liquide d'aménagements permettant d'éviter qu'elles ne tournent pendant les phases de lavage. Il est ainsi possible de ne pas avoir d'automates ou d'installations spéciales, notamment en station de lavage, de façon à autoriser la rotation des pompes pendant le lavage.

Ce but est atteint grâce à une pompe comprenant deux gorges latérales sur les faces avant et arrière du corps de pompe avec une communication interne basse et haute entre ces deux gorges.

Avantageusement, la communication interne basse et haute se présente sous la forme de deux gorges de communication entre lesdites gorges latérales.

De préférence, ladite communication interne basse et haute relie les gorges latérales avec l'entrée et la sortie de liquide.

L'invention concerne tout particulièrement des pompes centrifuges, mais l'aménagement ci-dessus peut s'appliquer à tout autre type de pompe adapté à ce type d'aménagement, comme des pompes MGM35.

L'invention concerne aussi la fabrication des pompes ci-dessus consistant à aménager deux gorges latérales sur les faces avant et arrière du corps de pompe avec une communication interne basse et haute entre ces deux gorges.

L'invention concerne encore un dispositif comprenant plusieurs pompes du type décrit ci-dessus.

L'invention est tout particulièrement adaptée à offrir un moyen de lavage des pompes efficace dans les laiteries, où tant les pompes que les tuyauteries et les cuves doivent être nettoyées après chaque utilisation.

D'autres avantages et caractéristiques de l'invention apparaîtront des exemples ci-après où il sera fait référence aux dessins en annexe dans lesquels :
- La figure 1 représente une vue générale d'un système de pompage duplex avec ses organes de lavage.
- Les figures 2 et 3 représentent une vue en coupe d'une pompe munie de l'aménagement selon l'invention.

La figure 1 représente une vue générale d'un système de pompage duplex comprenant deux pompes (100, 200), une pompe centrifuge (100) et une pompe (200).

Le système comprend un premier circuit comprenant un conduit d'entrée (101) débouchant dans l'embout d'entrée (102) de la pompe centrifuge (100). La sortie de la pompe (100) débouche dans un conduit (103) communiquant avec la sortie principale (104) du système, ainsi qu'avec un conduit secondaire (201) débouchant dans l'entrée de la pompe (200).

Le circuit primaire comporte un clapet anti-retour (105).

La sortie de cette pompe (200) est reliée à la sortie du système de pompage par un conduit (202).

Le circuit secondaire comporte un clapet anti-retour (203).

La sortie (103, 104) du circuit principal comprend des sorties de purge commandées par des robinets de purge (2, 4).

De même, le circuit secondaire comprend également des sorties de purge commandées par des robinets (1, 3, 5, 6).

Pendant le pompage, on ferme les vannes (1, 2) ainsi que tous les robinets de purge (3, 4, 5, 6). Puis pendant le lavage, on ouvre les vannes (1, 2) de façon à permettre l'entrée et la sortie du liquide de nettoyage, par exemple constitué d'eau chaude et de soude, et on ferme tous les robinets de purges (3, 4, 5, 6). Après le lavage, on ouvre à nouveau tous les robinets de purge (3, 4, 5, 6).

Les figures 2 et 3 représentent des vues en coupe d'une pompe centrifuge susceptible d'être mise en oeuvre dans le système de la figure 1. Cette pompe comprend deux gorges latérales (7, 8) et une communication interne basse et haute se présentant sous la forme de deux gorges de communication (9, 10) entre lesdites gorges latérales (7, 8).

## Revendications

1. Système de pompage comprenant deux pompes (100, 200), l'une des pompes présentant deux gorges latérales , une gorge sur la face avant (7) et une gorge sur la face arrière (8) du corps de pompe avec une communication interne basse et haute entre ces deux gorges (7, 8) **caractérisé en ce que** la communication haute relie les gorges latérales (7, 8) entre elles et avec l'entrée de liquide (102), la communication interne basse reliant les gorges latérales (7, 8) avec la sortie de liquide (103).

2. Système de pompage selon la revendication 1, **caractérisé en ce que** la communication interne haute se présente sous forme d'une gorge de communication haute (9) entre lesdites gorges latérales (7,8) et la communication interne basse se présente sous forme d'un gorge de communication basse (10) entre lesdites gorges latérales (7,8).

3. Système de pompage selon l'une quelconque des revendications 1 ou 2, caractérisé ce qu'il est de type centrifuge.

4. Un dispositif comprenant plusieurs pompes identiques ou différentes selon l'une quelconque des revendications 1 à 3.

## Patentansprüche

1. Pumpensystem bestehend aus zwei Pumpen (100, 200), eine davon besitzt zwei seitliche Nuten, wobei eine Nute auf der Vorderseite (7) und eine Nute auf der Rückseite (8) des Pumpengehäuses mit einer internen unteren und oberen Verbindung zwischen den zwei Nuten (7,8), **dadurch gekennzeichnet, dass** die obere Verbindung die seitlichen Nuten (7,8) miteinander verbindet für den Eintritt der Flüssigkeit (102), die untere Verbindung die seitlichen Nuten (7,8) miteinander verbindet für den Austritt der Flüssigkeit (103).

2. Pumpensystem gemäß Patentanspruch 1, **dadurch gekennzeichnet, dass** sich die interne obere Verbindung als eine obere Verbindungsnute (9) zwischen den besagten seitlichen Nuten (7,8) gestaltet und sich die interne untere Verbindung als eine untere Verbindungsnute (10) zwischen den besagten seitlichen Nuten (7,8) gestaltet.

3. Pumpensystem gemäß einem der Patentansprüche 1 oder 2, **dadurch gekennzeichnet, dass** es sich um einen zentrifugalen Pumpentyp handelt.

4. Eine Vorrichtung bestehend aus mehreren identischen oder unterschiedlichen Pumpen gemäß einem der Patentansprüche 1 bis 3.

## Claims

1. A pumping system comprising two pumps (100, 200), one of the pumps having two side grooves, a groove on the front face (7) and a groove on the back face (8) of the pump body with a bottom and top inner communication between these two grooves (7, 8), **characterised in that** the top communication connects the side grooves (7, 8) to each other and with the liquid inlet (102), the bottom inner communication connecting the side grooves (7, 8) with the liquid outlet (103).

2. The pumping system according to claim 1, **characterised in that** the top inner communication is in the form of a top communication groove (9) between said side grooves (7, 8) and the bottom inner communication is on the form of a bottom communication groove (10) between said side grooves (7, 8).

3. The pumping system according to any of claims 1 or 2, **characterised in that** it is of the centrifugal type.

4. A device comprising several identical or different pumps according to any of claims 1 to 3.
